# FASCICULE DE BREVET EUROPEEN

(11) **EP 0 588 712 B1**
(45) Date de publication et mention de la délivrance du brevet: **22.11.1995**
(21) Numéro de dépôt: 93402239.3
(22) Date de dépôt: 14.09.1993
(51) Int. Cl.: H01H 9/26, H01H 71/02

(54) **Pièce d'association d'un contacteur avec un disjoncteur**
Verbindungsstück für die Verbindung von einem Schaltschutz mit einem Schutzschalter
Piece for connecting a contactor with a circuit breaker

(30) Priorité: 16.09.1992 FR 9211124
(43) Date de publication de la demande: 23.03.1994
(73) Titulaire: SCHNEIDER ELECTRIC SA, 92100 Boulogne Billancourt (FR)
(72) Inventeur: Ingrain, Raymond, F-21800 Quetigny (FR)
(74) Mandataire: Carias, Alain

(56) Documents cités:
- EP-A- 0 177 380
- EP-A- 0 237 388
- EP-A- 0 454 016
- EP-A- 0 458 431
- FR-A- 2 646 568

## Description

La présente invention concerne une pièce d'association mécanique d'un contacteur avec un disjoncteur, cette pièce assurant en même temps l'interconnexion électrique des deux appareils.

Pour réaliser un ensemble de commande protégée pour moteur électrique ou autre charge électrique en basse tension, dit ensemble de "départ moteur", il est usuel de monter un disjoncteur et un contacteur sur une platine commune, puis de les interconnecter par câblage. La platine est une pièce de forme générale plate qui se fixe elle-même verticalement sur un support et qui comprend des éléments de profilés normalisés respectifs pour permettre d'accrocher le disjoncteur et le contacteur.

Dans certains cas, il est souhaitable de réaliser plus simplement l'ensemble de commande protégée.

L'invention a notamment pour but d'assurer, dans un tel ensemble de commande protégée pour charge électrique, la fixation du contacteur au disjoncteur au moyen d'une pièce intermédiaire qui, bien que simple et peu encombrante, permet à l'ensemble de résister convenablement aux efforts mécaniques.

Selon l'invention, la pièce d'association mécanique est constituée d'une semelle intermédiaire en matière isolante comprenant
- des conducteurs d'interconnexion entre pôles homologues du contacteur et du disjoncteur, ces conducteurs comportant des premières broches et secondes broches de connexion électrique directe avec des bornes respectives du disjoncteur et du contacteur, les broches étant respectivement en saillie sur deux faces opposées de la pièce, les parties intermédiaires des conducteurs étant logées dans la pièce,
- des premiers et seconds éléments de positionnement et/ou d'accrochage sur les boîtiers respectifs du disjoncteur et du contacteur, ces éléments étant conçus pour résister tant aux efforts horizontaux qu'aux efforts verticaux.

De préférence plate et insérée sous le boîtier du disjoncteur, la pièce d'association assure la fixation mécanique recherchée du contacteur au disjoncteur, en même temps qu'une interconnexion simple entre les deux appareils.

Les avantages et caractéristiques de l'invention seront mieux compris à l'aide de la description faite ci-après en regard des figures annexées. En particulier:
- la figure 1 représente en élévation de face un disjoncteur et un contacteur couplés par une pièce conforme à l'invention.
- la figure 2 est une vue de droite de l'ensemble de la figure 1.
- la figure 3 en montre une coupe selon le plan III-III.
- la figure 4 montre en perspective, vue de dessous, la pièce d'association.

L'ensemble de commande protégée pour charge électrique qui est représenté comprend un disjoncteur 10, un contacteur 20 et une pièce intermédiaire d'association 30.

Le disjoncteur 10 comprend un boîtier 11 muni vers l'avant d'éléments 12 de manoeuvre et éventuellement de visualisation, ainsi que de bornes 13, et vers l'arrière de conformations 14 de fixation à un support 15 tel qu'une platine perforée ou un profilé normalisé lui-même fixé à un support vertical 16. Les bornes 13 comportent des vis 13a accessibles vers l'avant par des ouvertures 13b séparées les unes des autres par des cloisons 13c les bornes 13 comportent aussi des ouvertures 13d qui débouchent sur des faces horizontales 17 du boîtier.

Le contacteur 20 présente un boîtier 21 muni vers l'avant de bornes principales 22 et de bornes auxiliaires ou de bobine 27 de plus, le boîtier est muni vers l'arrière, dans une partie de socle 23, des conformations 24 de fixation à un support tel qu'un rail profilé ainsi que des orifices 25 de passage pour des vis de fixation à un support vertical, lorsque le contacteur est monté indépendamment du disjoncteur. Les bornes 22 comprennent des vis 22a accessibles vers l'avant par des ouvertures 22b séparées entre elles par des cloisons 22c ; elles comprennent aussi des ouvertures 22d qui débouchent sur des faces horizontales 26 du boîtier du contacteur.

La pièce intermédiaire d'association 30 est une pièce moulée analogue à une semelle de forme générale plate, avec une face supérieure 31 et une face inférieure 32. Elle comprend des conducteurs 33 d'interconnexion entre des pôles correspondants, dans cet exemple au nombre de trois, du disjoncteur et du contacteur. Chaque conducteur 33 présente une partie intermédiaire noyée au moulage dans la pièce 30 et, perpendiculairement à cette partie, deux broches verticales 34,35 prévues pour pénétrer et être serrées dans les ouvertures respectives 13d,22d des bornes du disjoncteur et des bornes principales du contacteur. Les broches serrées dans les bornes participent à la fixation mécanique des deux appareils.

La pièce 30 comprend des tenons 36 de positionnement ou éventuellement d'accrochage dans des ouvertures 37 de la face inférieure horizontale 17 du disjoncteur. Ces tenons assurent une résistance à l'arrachement dans le sens horizontal, perpendiculairement au plan vertical du support 16, et aussi dans le sens vertical ; de tels efforts se produisent par exemple lors du câblage externe du contacteur. Les ouvertures 37 peuvent être constituées par une partie des ouvertures 13b des bornes 13 du disjoncteur.

La face supérieure 31 de la semelle intermédiaire comprend des zones d'appui, voire d'emboîtement ou d'encliquetage, sur des zones de la partie inférieure du boîtier du disjoncteur.

De plus, la face inférieure 32 de la pièce intermédiaire 30 comprend des zones d'appui, voire d'emboîtement ou d'encliquetage, sur une face supérieure 28 du boîtier du contacteur, en particulier des pattes 38 qui s'emboîtent dans les ouvertures 22d entre les cloisons 22c, des surfaces d'appui simple 39, des épaulements 40, ainsi que deux talons 41 qui s'appliquent par l'arrière contre le socle du contacteur, notamment en pénétrant dans les orifices préexistants 25 du socle.

Les broches 34,35 sont décalées pour tenir compte des différences de pas et de cote en profondeur pour les bornes du contacteur et celles du disjoncteur. Toutefois, on notera que les conducteurs 33 des divers pôles sont identiques, ce qui simplifie la fabrication de la pièce d'association. Les conducteurs sont isolés en étant convenablement noyés dans la matière isolante de la pièce 30. Les éléments de positionnement et d'accrochage décrits sont situés de manière à déterminer une avancée de la face arrière 29 du boîtier 21 du contacteur par rapport à la face arrière du boîtier 11 du disjoncteur; on laisse ainsi subsister un espace 42 pour le passage éventuel d'un profilé déjà fixé au support 16.

Les efforts subis par le disjoncteur lors de son câblage ou de sa manoeuvre sont transmis directement au profilé 15. Les efforts subis par le contacteur notamment lors de son câblage sont transmis au profilé 15 via la pièce intermédiaire 30 et le boîtier de disjoncteur 11, au moyen des éléments d'emboîtement ou d'accrochage décrits.

## Revendications

1. Pièce d'association mécanique d'un boîtier de contacteur avec un boîtier de disjoncteur, caractérisé par le fait qu'elle est constituée d'une semelle intermédiaire en matière isolante comprenant
- des conducteurs (33) d'interconnexion entre pôles homologues du contacteur et du disjoncteur, ces conducteurs comportant des premières broches (34) et secondes broches (35) de connexion électrique directe avec des bornes (13) et respectivement (22) du disjoncteur et du contacteur, les broches étant respectivement en saillie sur deux faces opposées (31,32) de la pièce, les parties intermédiaires des conducteurs étant logées dans la pièce,
- des premiers (36) et seconds (38-41) éléments de positionnement et/ou d'accrochage sur les boîtiers respectifs (11,21) du disjoncteur et du contacteur, ces éléments étant conçus pour résister tant aux efforts horizontaux qu'aux efforts verticaux.

2. Pièce selon la revendication 1, caractérisée par le fait qu'elle est de forme générale plate et est insérée entre une face inférieure (17) du boîtier de disjoncteur et une face supérieure (28) du boîtier de contacteur.

3. Pièce selon la revendication 2, caractérisée par le fait que les seconds éléments de positionnement et /ou d'accrochage (38-41) comprennent au moins un talon (41) coopérant avec des orifices (25) prévus à l'arrière du socle du boîtier (21) du contacteur.

4. Pièce selon l'une des revendications 1 à 3, caractérisée par le fait que les éléments de positionnement et/ou d'accrochage sont situés de manière à déterminer une avancée de la face arrière (29) du boîtier de contacteur par rapport à la face arrière du boîtier de disjoncteur.

5. Pièce selon l'une des revendications 1 à 4, caractérisée par le fait que les éléments de positionnement et/ou d'accrochage comprennent des éléments (36,38) emboîtables dans des ouvertures (13d,22d) des bornes du disjoncteur et du contacteur.

## Patentansprüche

1. Mechanisches Verbindungsteil zum Zusammenbauen eines Schützes mit einem Schutzschalter, dadurch gekennzeichnet, daß es aus einer Platte aus isolierfähigem Werkstoff besteht mit
- elektrischen Leitern (33) zum Zusammenschalten der gleichgeschalteten Pole von Schutzschalter und Schütz mit ersten elektrischen Kontaktstiften (34) und zweiten elektrischen Kontaktstiften (35) zum Herstellen eines direkten elektrischen Anschlusses mit den entsprechenden Anschlußklemmen (13) und (22) von Schutzschalter und Schütz, wobei die Kontaktstifte auf zwei gegenüberliegenden Flächen (31, 32) des Verbindungsteils vorstehend und die Zwischenteile der Leiter in dem Verbindungsteil angeordnet sind,
- ersten (36) und zweiten (38-41) Positionier- und/oder Befestigungsstücken auf den Gehäusen (11, 21) von Schutzschalter und Schütz, wobei die Befestigungsstücke so ausgelegt sind, daß sie sowohl einer waagrechten, als auch einer senkrechten Beanspruchung widerstehen.

2. Verbindungsteil nach Patentanspruch 1, dadurch gekennzeichnet, daß es eine weitgehend flache Form besitzt und zwischen einer Unterseite (17) des Schutzschaltergehäuses und einer Oberseite (28) des Schützgehäuses eingefügt wird.

3. Verbindungsteil nach Patentanspruch 2, dadurch gekennzeichnet, daß die zweiten Positionier- und/oder Befestigungsstücke (38-41) mindestens einen Absatz (41) besitzt, der mit den auf der Rückseite des Sockels des Schützgehäuses (21) angebrachten Öffnungen zusammenwirkt.

4. Verbindungsteil nach Patentanspruch 1 bis 3, dadurch gekennzeichnet, daß die Positionier- und/oder Befestigungsstücke so angeordnet sind, daß dadurch die Rückseite (29) des Gehäuses des Schützes über die Rückseite des Gehäuses des Schutzschalters vorsteht.

5. Verbindungsteil nach Patentanspruch 1 bis 4, dadurch gekennzeichnet, daß die Positionier- und/oder Befestigungsstücke Elemente (36, 38) aufweisen, die in die Öffnungen (13d, 22d) der Klemmen von Schutzschalter und Schütz eingeführt werden können.

## Claims

1. Member for mechanically joining a contactor casing to a circuit-breaker casing, characterised in that it comprises an insulative material intermediate baseplate comprising
- conductors (33) for interconnecting like poles of the contactor and the circuit-breaker, said conductors including first pins (34) and second pins (35) for direct electric connection to respective terminals (13, 22) of the circuit-breaker and the contactor, the pins projecting from opposite sides (31, 32) of the member, intermediate portions of the conductors being accommodated inside the member,
- first locating and/or attachment members (36) and second locating and/or attachment members (38-41) on the circuit-breaker and contactor casings (11, 21), respectively, said members being designed to withstand horizontal forces and vertical forces.

2. Member according to claim 1 characterised in that it has a generally flat shape and is inserted between a bottom face (17) of the circuit-breaker casing and a top face (28) of the contactor casing.

3. Member according to claim 2 characterised in that the second locating and/or attachment members (38-41) include at least one lug (41) cooperating with openings (25) at the rear of the base of the contactor casing (21).

4. Member according to any one of claims 1 to 3 characterised in that the locating and/or attachment members are adapted to define a forward offset of the rear face (29) of the contactor casing relative to the rear face of the circuit-breaker casing.

5. Member according to any one of claims 1 to 4 characterised in that the locating and/or attachment members (36, 38) are adapted to nest in openings (13d, 22d) of the terminals of the circuit-breaker and the contactor.
